# FASCICULE DE BREVET EUROPEEN

(11) **EP 0 251 891 B1**
(45) Date de publication et mention de la délivrance du brevet: **10.04.1991**
(21) Numéro de dépôt: 87401436.8
(22) Date de dépôt: 23.06.1987
(51) Int. Cl.: H05B 3/42, H05B 3/64, H05B 3/50

(54) **Dispositif de chauffage électrique comportant une gaine métallique**
Elektrische Heizvorrichtung mit Metallhülse
Electrical heating device with a metal surround

(30) Priorité: 26.06.1986 FR 8609274
(43) Date de publication de la demande: 07.01.1988
(73) Titulaire: ELECTRICITE DE FRANCE Service National, 75008 Paris (FR)
(72) Inventeur: Jaume, Richard, F-77250 Moret Sur Loing (FR)
(74) Mandataire: Fort, Jacques

(56) Documents cités:
- CH-A- 92 062
- DE-C- 709 101
- FR-A- 759 476
- FR-A- 815 239
- FR-A- 2 413 011
- US-A- 3 898 428
- US-A- 4 412 126

## Description

L'invention concerne les dispositifs de chauffage électrique par résistance du type comprenant un élément chauffant allongé en graphite, sensiblement cylindrique, entouré par une gaine en matériau réfractaire délimitant autour de l'élément chauffant une chambre étanche de rétention du monoxyde de carbone formé lors de la première montée en température.

Elle trouve une application particulièrement importante, bien que non exclusive, dans le domaine des dispositifs de chauffage électrique permettant d'atteindre dans les fours où règne une atmosphère corrosive ou oxydante des températures aussi élevées que celles que permet d'atteindre l'emploi de combustible fossile.

On connaît déjà des dispositifs de chauffage électrique du type ci-dessus défini. En particulier, le document FR-A-2 559 886 décrit un dispositif comportant un élément chauffant en graphite protégé contre l'oxydation par une atmosphère contenant du monoxyde de carbone formé à partir de l'élément chauffant lors de la première mise en oeuvre du dispositif et entouré par une gaine tubulaire en céramique réfractaire résistant à la corrosion. Cette solution permet de résoudre de nombreux problèmes.

Cependant, l'utilisation d'une gaine en céramique dont la conductibilité thermique est faible limite la puissance surfacique dissipable.

L'invention vise à fournir un dispositif de chauffage électrique répondant mieux que ceux antérieurement connus aux exigences de la pratique, notamment en ce qu'il permet d'obtenir une forme de gaine particulièrement propice à la diffusion de la chaleur rayonnante venant de l'élément chauffant en graphite, ce qui était impossible avec les gaines céramique dont la forme était limitée au cylindre de révolution ou à l'ovale. Des puissances surfaciques dissipées très importantes peuvent être ainsi atteintes et ce sans limitation de la taille du milieu chauffé par un tel dispositif. Le coût de revient d'un tel dispositif est par ailleurs plus faible, et la résistance aux chocs thermiques est grandement améliorée.

Dans ce but, l'invention propose notamment un dispositif de chauffage électrique du type ci-dessus défini, suivant la partie caractérisante de la revendication 1.

Des modes de réalisation avantageux du dispositif présentent une gaine telle que définie dans la revendication 2 ou 3.

Dans un mode avantageux de réalisation, le rapport entre la circonférence développée de la gaine et la circonférence du cercle passant par les sommets des ondulations les plus rapprochées de l'axe du dispositif est compris entre 1,5 et 5.

L'invention propose également un dispositif pour lequel l'alliage métallique réfractaire est un acier inoxydable recouvert d'un dépôt d'alliage de chrome et d'aluminium.

Dans un autre mode avantageux de réalisation, la couche externe de protection est une fine pellicule d'alumine. La protection déposée peut l'être par bain, par torche au plasma ou par tout moyen adéquat.

La couche externe de protection peut contenir un catalyseur pour une réaction ayant lieu dans le milieu dans lequel le dispositif de chauffage est placé.

Un autre mode de réalisation utilise un alliage fer-chrome-aluminium comme alliage réfractaire pour la gaine métallique du dispositif de chauffage électrique.

Da façon générale, ce dispositif est utilisable dans tout procédé de chauffage de fluide. Mais il est plus particulièrement intéressant lorsqu'il est utilisé dans des réacteurs ou fours à lit fluidisé. En effet, avec les dispositifs électriques décrits par l'invention, et ce sans limitation de la taille du réacteur qui peut donc avoir des puissances installées de plusieurs dizaines de MW, il est possible de fournir 500 kw par m3 de phase dense dans un milieu fluidisé à 900°C, ou davantage si la température du milieu est inférieure. Les produits en poudre dont le diamètre des particules est supérieur à environ 60 µm sont pour la plupart fluidisables, bien que d'autres critères peuvent limiter les utilisations possibles du procédé.

Ses applications sont néanmoins nombreuses et diversifiées. Parmi celles-ci on peut citer : décarbonatation, calcination, pyrolyse, élimination de solvant, catalyse chimique, réaction chimique ayant lieu à moins de 900°, etc... Dans un mode avantageux de réalisation, le dispositif ci-dessus décrit est utilisé dans un réacteur de décarbonatation à lit fluidisé.

L'invention sera mieux comprise à la lecture de la description qui suit d'un mode particulier de réalisation, donné à titre d'exemple non limitatif. La description se réfère aux dessins qui l'accompagnent dans lesquels :
- la figure 1 est une vue en élévation d'un dispositif de chauffage selon l'invention qui comporte des parties en coupe,
- la figure 2 est une vue en coupe transversale suivant II-II de la figure 1,
- la figure 3 est une vue en coupe transversale suivant III-III de la figure 1.
- la figure 4 est une vue de dessus du dispositif montrant une gaine présentant des ondulations ou plis de formes différentes.

La figure 1 représente un dispositif de chauffage électrique selon l'invention. Il est constitué d'un élément chauffant allongé 1 en graphite de forme générale sensiblement cylindrique. De façon plus précise, il présente une forme hélicoïdale double dans la partie chauffante, et est muni de deux parties pleines 2 à une de ses extémités pour pouvoir y raccorder les connexions électriques. Une partie pleine est réservée pour l'entrée du courant et l'autre pour la sortie. Cette double hélice pemet d'allonger le chemin électrique, donc d'augmenter la résistance. De plus, en jouant sur les divers paramètres de l'hélice (pas, longueur et épaisseur de la partie en hélice , diamètre moyen) on peut adapter la résistance aux besoins ou aux contraintes imposées, comme par exemple l'encombrement ou la tension maximale admissible. Cet élément en graphite est entouré par une gaine 3 délimitant autour de l'élément chauffant 1 une chambre étanche 4 de rétention du monoxyde de carbone formé. La gaine est en tôle d'alliage métallique réfractaire résistant à la corrosion du milieu dans lequel elle est placée et peut être recouverte d'une couche externe de protection 5 d'épaisseur sensiblement constante. Elle présente des ondulations régulières comme apparaîssant sur les figures 2 et 3. Ces ondulations sont disposées de telle façon que la surface interne 6 de la gaine "voit" directement l'élément chauffant 1 et que la surface d'échange 7 du dispositif avec le milieu soit importante. Le rapport entre la circonférence développée de la gaine et la circonférence du cercle (figurée en traits mixtes sur la figure 2) passant par le sommet des ondulations les plus rapprochées de l'axe du dispositif est compris entre 1,5 et 5. Dans le mode de réalisation représenté sur les figures, il est de l'ordre de 4.

Les connexions électriques de l'élément chauffant en graphite avec la source de courant sont au nombre de 4 (deux par partie pleine 2). Elles sont constituées chacune par une barre 8 en acier, filetée à ses deux extrémités et permettent de soutenir et de mettre en place l'élément en graphite 1 axialement et radialement et de laisser passer le courant des bornes 9 vers les parties pleines 2 de l'élément chauffant 1. Ces barres 8 jouent également un rôle dans l'isolation thermique de la platine 10 par rapport à l'élément chauffant 1. Le fait de prévoir quatre bornes assure une meilleure rigidité de l'ensemble.

La platine 10, pièce composite à base d'amiante, permet le supportage de l'élément chauffant, l'obturation du dispositif et l'isolation électrique entre les bornes. En refermant le dispositif de façon étanche, la plaque 10 permet la rétention du monoxyde de carbone formé dans la chambre de rétention 4. Un tube 11 et trois rondelles 12, le tout devant tenir à des températures de l'ordre de 1400°C et être en matériau isolant électrique à cette température, permettent de maintenir les deux parties pleines 2 de l'élément chauffant 1 à la distance nominale et de centrer lesdites parties pleines dans la gaine 3. Une pièce 13 devant également tenir à fortes températures et être isolant électrique soutient l'élément chauffant en graphite et maintient ce dernier radialement. Un support de centrage 14 dans lequel vient s'emboîter la pièce 13 est immobilisé en rotation et supporté par le fond de l'enveloppe 3.

Les barres 8 sont placées dans des tubes entretoises 15, permettant de mettre en place les tubes 8, et de répartir l'effort de serrage sur l'élément chauffant en graphite 1 et la platine 10. Des rondelles d'appui 18 munies de joints ont également un rôle de répartition de l'effort de serrage sur la platine 10 et un rôle d'étancheité. Ces rondelles d'appui devant conserver leurs propriétés jusqu'à des températures de l'ordre de 250°C sont avantageusement constituées en graphite expansé ou en composé amiante. Un joint d'étancheité 19 assure l'étancheité entre le tube et la platine. Il est du type métalloplastique ou en graphite expansé pour conserver ses propriétés jusqu'à des températures de l'ordre de 400°C. La fixation de la platine 10 sur la gaine 3 se fait par l'intermédiaire de vis 20.

Une soupape 21 reliée à la chambre 4 permet d'y maintenir une pression voisine de la pression atmosphérique lors du fonctionnement du dispositif. Durant celui-ci, les joints 18 en graphite expansé restent soumis à une température acceptable, la longueur de la tige 8 étant choisie pour que cette température reste de l'ordre de 250°C. Lors du refroidissement, le gaz contenu dans la chambre 4 se contracte mais l'air ne peut pas pénétrer. La gaine se retrouve en dépression mais sa résistance mécanique à froid est toujours suffisante pour supporter la pression atmosphérique extérieure.

Un dispositif de chauffage du type ci-dessus décrit peut avantageusement être utilisé dans un réacteur à lit fluidisé pour un procédé de décarbonatation. Dans ce cas la gaine 3 pourrait être réalisée en alliage fer-chrome-aluminium type LANTHAL AF ou en acier réfractaire protégé par un dépôt chrome-alumine.

L'invention ne se limite nullement aux modes de réalisation qui ont été décrits. Elle en couvre toutes les variantes et notamment :
- le cas où les ondulations régulières ne présentent pas la forme arrondie, plus particulièrement décrite, mais ont des côtés présentant des angles aigus, comme sur la figure 4.
- le cas où ces ondulations régulières sont séparées par des portions ne présentant aucune ondulation,
- celles où sont rajoutés sur la gaine ondulée des plots ou des ailettes permettant d'en augmenter encore l'échange thermique avec le milieu ambiant,
- celles où le dispositif est destiné à être utilisé dans des réacteurs à lit fluidisé dans le cadre de procédé autre que celui de décarbonatation,
- celles où les dispositifs selon l'invention sont destinées à être utilisées pour réaliser des opérations de sèchage, d'incinération de boues et résidus, de traitements thermiques.
- Celles où les gaines de dispositifs selon l'invention sont obtenues par pliage de tôle, et refermées ensuite sur elles-mêmes par soudure.

## Revendications

1. Dispositif de chauffage électrique d'un milieu comprenant un élément chauffant (1) allongé en graphite de forme sensiblement cylindrique autour d'un axe longitudinal entouré par une gaine (3) en matériau réfractaire délimitant autour de l'élément chauffant une chambre étanche (4) de rétention du monoxyde de carbone formé, **caractérisé en ce que** la gaine (3) est en tôle d'alliage métallique réfractaire qui soit est résistante à la corrosion du milieu, soit est recouverte d'une couche (5) métallique externe de protection d'épaisseur sensiblement constante **et en ce que** ladite gaine présente des ondulations régulières agencées de telle sorte que toute la surface interne de la gaine reçoit directement le rayonnement de l'élément chauffant (1) et que la surface d'échange (7) du dispositif avec le milieu soit augmentée.

2. Dispositif selon la revendication 1, caractérisé en ce que la surface des ondulations est cylindrique et en ce que la génératrice de cette surface est sensiblement parallèle audit axe longitudinal.

3. Dispositif selon la revendication 1, caractérisé en ce que les ondulations de la gaine sont enroulées en hélice autour dudit axe longitudinal.

4. Dispositif selon l'une quelconque des revendications précédentes, caractérisé en ce que le rapport entre la circonférence développée de la gaine et la circonférence du cercle passant par les sommets des ondulations les plus rapprochés de l'axe du dispositif est compris entre 1,5 et 5.

5. Dispositif selon l'une quelconque des revendications précédentes, caractérisé en ce que l'alliage métallique réfractaire est un acier inoxydable et en ce qu'il est recouvert d'un dépôt d'alliage de chrome et d'aluminium.

6. Dispositif selon les revendication 1 à 4, caractérisé en ce que la couche externe de protection est une fine pellicule d'alumine.

7. Dispositif selon l'une des revendications 1 à 4, caractérisé en ce que la couche externe de protection contient un catalyseur pour une réaction ayant lieu dans le milieu dans lequel le dispositif de chauffage est placé.

8. Dispositif selon l'une des revendications 1 à 4, caractérisé en ce que l'alliage réfractaire est un alliage fer-chrome-aluminium.

9. Application du dispositif selon l'une quelconque des revendications 1 à 8 à un réacteur de décarbonatation à lit fluidisé.

## Claims

1. Electric heating device for a medium, comprising an elongated graphite heating element (1) having a shape which is substantially cylindrical about a longitudinal axis, surrounded by a sheath (3) of refractory material defining an air-tight chamber (4) for confining the formed carbon monoxide about the heating element,
characterized in that the sheath (3) is of refractory metal alloy sheet which is either resistant to corrosion by the medium, either covered with an external protection metal layer (5) having a thickness which is substantially constant and in that said sheath has regular corrugations so arranged that the whole inner surface of the sheath directly receive radiation from the heating element (1) and the exchange surface (7) of the device with the medium be increased.

2. Device according to claim 1,
characterized in that the surface of the corrugations is cylindrical and in that the generatrix of said surface is substantially parallel to said longitudinal axis.

3. Device according to claim 1,
characterized in that the sheath corrugations are helically directed about said longitudinal axis.

4. Device according to any one of the preceding claims,
characterized in that the ratio between the developped circumference of the sheath and the circumference of the circle circumscribing the summits of the corrugations which are closer to the axis of the device is of from 1,5 to 5.

5. Device according to any one of the preceding claims,
characterized in that the refractory metal alloy is stainless steel and in that it is covered with a layer of chromium-aluminium alloy.

6. Device according to claims 1-4,
characterized in that the external protection layer is a thin alumina film.

7. Device according to any one of claims 1-4,
characterized in that the external protection layer contains a catalyst for a reaction taking place in the medium in which the heating device is disposed.

8. Device according to any one of claims 1-4,
characterized in that the refractory metal alloy is an iron-chromium-aluminium alloy.

9. Application of the device according to any one of claims 1-8 to a decarbonatation fluidized bed reactor.

## Patentansprüche

1. Elektrische Heizvorrichtung für eine Umgebung, umfassend ein längliches Heizelement (1) aus Graphit, das im wesentlichen zylindrisch um eine Längsachse ausgebildet ist und von einer Hülse (3) aus hitzebeständigem Material umschlossen ist, welche um dar Heizelement eine dichte Kammer (4) zur Rückhaltung des entstandenen Kohlenmonoxids bildet,
**dadurch gekennzeichnet,**
daß die Hülse (3) aus einem Blech aus einer hitzebeständigen Metall-Legierung besteht, das entweder korrosionsbeständig bezüglich der Umgebung ist, oder mit einer äußeren Schutzschicht (5) aus Metall überzogen ist, deren Dicke im wesentlichen konstant ist, und daß die Hülse gleichmäßige Wellungen aufweist, die derart angeordnet sind, daß die gesamte Innenfläche der Hülse die Strahlung des Heizelementes (1) direkt empfängt und daß die Austauschfläche (7) der Vorrichtung mit der Umgebung vergrößert wird.

2. Vorrichtung nach Anspruch 1, **dadurch gekennzeichnet,** daß die Fläche der Wellungen zylindrisch ist und daß die Erzeugende dieser Fläche im wesentlichen parallel zur Längsachse verläuft.

3. Vorrichtung nach Anspruch 1, **dadurch gekennzeichnet,** daß die Wellungen der Hülse in einer Schraubenlinie um die Längsachse herum verlaufen.

4. Vorrichtung nach einem der vorhergehenden Ansprüche, **dadurch gekennzeichnet,** daß das Verhältnis zwischen dem von der Hülse gebildeten Umfang und dem Umfang des Kreises, der durch die Scheitelpunkte der wellungen verläuft, die der Achse dar Vorrichtung am nächsten sind, zwischen 1,5 und 5 beträgt.

5. Vorrichtung nach einem der vorhergehenden Ansprüche, **dadurch gekennzeichnet,** daß die hitzebeständige Metall-Legierung ein nichtrostender Stahl ist und daß diese mit einem Legierungsniederschlag aus Chrom und Aluminium überzogen ist.

6. Vorrichtung nach den Ansprüchen 1 bis 4, **dadurch gekennzeichnet,** daß die äußere Schutzschicht ein dünner Aluminiumoxid-Film ist.

7. Vorrichtung nach einem der Ansprüche 1 bis 4, **dadurch gekennzeichnet,** daß die äußere Schutzschicht einen Katalysator zur Durchführung einer Reaktion enthält, die in der Umgebung, in welcher die Heizvorrichtung angeordnet ist, stattfindet.

8. Vorrichtung nach einem der Ansprüche 1 bis 4, **dadurch gekennzeichnet**, daß die hitzebeständige Legierung eine Eisen-Chrom-Aluminium-Legierung ist.

9. Verwendung der Vorrichtung nach einem der Ansprüche 1 bis 8 in einem Entkarbonisierungsreaktor mit Wirbelbett.
